# EUROPÄISCHE PATENTSCHRIFT

(11) **EP 1 661 815 B1**
(45) Veröffentlichungstag und Bekanntmachung des Hinweises auf die Patenterteilung: **17.03.2010**
(21) Anmeldenummer: 05020341.3
(22) Anmeldetag: 19.09.2005
(51) Int. Cl.: B65D 6/00

(54) **Kunststoffbehälter mit mehrlagigen Seitenwänden**
Plastic container having multilayered side walls
Conteneur en plastique à parois latérales multicouches

(30) Priorität: 09.11.2004 DE 102004054351; 30.11.2004 DE 102004057786
(43) Veröffentlichungstag der Anmeldung: 31.05.2006
(73) Patentinhaber: Schoeller Arca Systems GmbH, 19057 Schwerin (DE)
(72) Erfinder: Oster, Heinz, 82319 Starnberg (DE); Schulz, Wolfgang, 83022 Rosenheim (DE)
(74) Vertreter: Bockhorni & Kollegen

(56) Entgegenhaltungen:
- WO-A-86/00275
- CH-A- 485 518
- DE-A1- 3 927 626
- DE-A1- 4 316 914
- DE-A1- 10 239 319
- GB-A- 1 342 806
- US-A- 5 884 421

## Beschreibung

Die vorliegende Erfindung betrifft einen Behälter aus Kunststoff und insbesondere Flaschenkästen nach dem Oberbegriff des Anspruchs 1 sowie ein Verfahren zu ihrer Herstellung.

Kunststoffbehälter erfreuen sich in vielen Bereich großer Beliebtheit z. B. in Form von Flaschenkästen zur Aufbewahrung und Transport von Getränkeflaschen u. dgl..

Derartige Kunststoffbehälter weisen üblicherweise in bestimmten Bereichen der Seitenwände Stoßstellen auf, in denen Stege oder Verstärkungsrippen mit den Seitenwandbereichen verbunden sind. Durch die unterschiedlichen Abkühlbedingungen des Kunststoffs nach dem Spritzgießen an diesen Stoßstellen kommt es dort zu sog. Einfallstellen, die auch bei sehr geringer Einfalltiefe an großflächigen Wandbereichen ein nachteiliges Erscheinungsbild verursachen.

Um dieses Problem zu lösen, sind nach dem Stand der Technik verschiedene Ansätze verfolgt worden, wie z. B. das Zweikomponentenspritzen oder das aufeinander folgende Spritzen von Außenrahmen und Innenkasten. Diese Verfahren sind jedoch aufwändig und von daher zur Lösung ungeeignet.

Ferner wurde versucht durch eine Lackierung der Außenfläche die Einfallstellen zu kaschieren, wobei hier das Problem auftritt, dass die Lackschicht ungleichmäßig aufgebracht werden müsste, um die Einfallstellen auszugleichen. Dies ist jedoch technisch kaum realisierbar, so dass auch diese Möglichkeit ausscheidet.

Als weiterer Lösungsweg wurde vorgeschlagen, an den kritischen Stoßstellen, bei denen die Gefahr der Bildung von Einfallstellen besteht, im sog. Air-mould-Verfahren durch Einblasen von Luft Luftkammern zu bilden, die der Bildung von Einfallstellen entgegenwirken sollen. In ähnlicher weise wurde auch versucht, durch Zusatz von Treibmitteln im Kunststoff eine Aufschäumung des Kunststoffs zu erreichen, wobei durch die Porenbildung ebenfalls der Bildung von Einfallstellen gegengewirkt werden soll. Doch auch diese Verfahren sind sehr aufwändig, insbesondere wenn sich der angestrebte Erfolg einstellen soll.

Darüber hinaus ist es auch bekannt, mehrschichtige Kunststoffbehälterwände durch das sog. In-mould-Verfahren herzustellen, bei dem eine Schicht des Behälterwandaufbaus, insbesondere die Dekorfläche oder ein sog. Label beim Spritzgießen des Kunststoffbehälters in die Spritzgussform als Einlegeteil eingelegt und der Kunststoff dann um dieses Einlegeteil gespritzt wird (Hinterspritzen). Dieses Verfahren hat jedoch den Nachteil, dass durch die hohe und großflächige Temperaturbelastung während des Hinterspritzens das Einlegeteil bei den für Kunststoffbehälterwände üblichen Dimensionen derart aufgeweicht wird, dass eine Verformung des Labels und somit eine Nachbildung der Einfallstellen möglich wird. Außerdem besteht hierbei die Problematik, dass durch die gemeinsame Abkühlung von Einlegeteil und umspritztem Kunststoff es zu Verformungen aufgrund unterschiedlicher Wärmedehnungen kommt. Diesem Problem kann auch nicht durch die Ausbildung von entsprechend dicken Einlegeteilen entgegengetreten werden, da dann weitere Probleme durch die unterschiedlichen Dickenverhältnisse des umgebenden Kunststoffs beim Abkühlen auftreten.

WO 08600275 zeigt einen allgemein starren Ablagekasten zur Verwendung beim Verpacken von Waren, der wenigstens einen aus geformtem Kunststoff bestehenden oberen Einsatz aufweist, welcher in einen aus geformtem Kunststoff bestehenden unteren Einsatz eingesetzt ist. An den Berührungsscheitelpunkten sind der obere und der untere Einsatz miteinander verklebt.
DE 10239319 zeigt einem Kunststoffbehälter der mindestens einen Bereich an seiner Unterseite oder seinen Seitenwänden beinhaltet, der aus einem vom Restmaterial der Unterseite und/oder der Seitenwände verschiedenen Werkstoff besteht. Diese verschiedenen Kunststoffmaterialien sind miteinander durch Klebstoff oder durch Verriegelungsformen verbunden.

GB 1342806 zeigt einen weitern Behälter der aus einem äußeren Teil und aus einem inneren Teil zusammengesetzt ist. Sie sind am oberen Rand durch eine Rille verbunden. Es sind Rippen vorgesehen die das Stapeln der Behälter erleichtern. Der Zwischenraum kann zur Isolation ausgeschäumt werden.
CH 485518 zeigt einen aus glasfaserverstärktem Kunststoff aufgebauten Formkörper. Dieser hat zwei ungleich geformte Wände, die sich stellenweise gegenseitig berühren und dort miteinender verbunden sind.

Es ist deshalb Aufgabe der vorliegenden Erfindung, die Nachteile des oben geschilderten Standes der Technik zu beseitigen und Kunststoffbehälter mit insbesondere großflächigen Seitenwandbereichen zu schaffen, bei denen Einfallstellen durch Stoßstellen von Innenwänden, Verstärkungsstegen oder Rippen und dgl. vermieden werden, um ein ansprechendes äußeres Erscheinungsbild zu gewährleisten. Darüber hinaus soll eine variable Gestaltung des Behälters bei einfacher Herstellung möglich sein, insbesondere sollen Behälter mit Bereichen unterschiedlicher Eigenschaften, wie unterschiedlicher Werkstoffe, Farben usw. möglich sein. Insgesamt soll die Gestaltung des Behälters sehr variabel sein.

Diese Aufgabe wird gelöst durch einen Kunststoffbehälter mit den Merkmalen des Anspruchs 1 sowie einem Verfahren zur Herstellung eines Behälters mit den Merkmalen des Anspruchs 16. Vorteilhafte Ausgestaltungen sind Gegenstand der abhängigen Ansprüche.

Gemäß der Erfindung wird eine besonders variable und vielfältige Gestaltung von Kunststoffbehältern mit insbesondere unterschiedlichen Werkstoffen bei Vermeidung von Einfallstellen in großflächigen Wandbereichen mit Stoßstellen dadurch erreicht, dass die Seitenwände teilweise eine zwei- oder mehrlagige Sandwich-Struktur aufweisen, wobei die einzelnen Lagen so dimensioniert sind, dass die einzelnen Lagen für sich während des gesamten Herstellungsprozesses und danach und der Verbund der Lagen in der Sandwich-Struktur für die Anwendungsfälle des Kunststoffbehälters formstabil sind. Durch diese technischen Vorgaben wird gewährleistet, dass einerseits durch die verschiedenen Lagen verschiedene Werkstoffe mit unterschiedlichem Aussehen eingesetzt werden können und dass andererseits Einfallstellen vermieden werden können. Durch die Formstabilität während und nach dem Verbinden der einzelnen Lagen zur Sandwich-Struktur wird gewährleistet, dass mögliche Fehlstellen in einer Lage nicht durch das Verbinden mit der zweiten oder weiteren Lagen durch Nachbildung auf diese übertragen werden. So kann eine Behältergrundstruktur mit einer ersten Seitenwandlage als Spritzgussteil hergestellt werden, während unabhängig und separat davon die zweite Lage auf beliebige Weise, beispielsweise durch Extrusion hergestellt wird. Während bei der ersten Seitenwandlage durch Vorsehen von Stoßstellen Einfallstellen gebildet werden können, wird dies bei der zweiten oder weiteren Lage durch die separate Herstellung und Formstabilität vermieden. Da die Dimension der Lagen so gewählt ist, dass sie für sich alleine formstabil sind, entsteht auch durch die Herstellung oder Zwischenlagerung der separaten Halbzeuge keine nachteilige Formveränderung. Nach Herstellung der beiden separaten Halbzeuge werden diese durch Form-, Kraft- und/oder Stoffschluss miteinander verbunden, so dass durch die zweite oder weitere Lagen ein großflächiger Seitenwandbereich erzeugt wird, der keinerlei Fehlstellen, wie Einfallstellen an der Außenoberfläche aufweist. Da die äußere Lage der Sandwich-Struktur separat hergestellt wird und somit jedes Herstellungsverfahren verwendet werden kann, können auch Verfahren eingesetzt werden, die eine besonders hochwertige Oberfläche garantieren, wie beispielsweise die Extrusion oder Co-Extrusion. Insbesondere bei der Co-Extrusion kann wiederum ein mehrschichtiger Aufbau aus einer kostengünstigen Trägerschicht und einer hochwertigen Oberflächenschicht erzeugt werden.

Die Verbindung der Lagen kann in jeder geeigneten Weise erfolgen, wobei darauf zu achten ist, dass bei den üblichen bekannten Behälterwandstärken keine Verformung durch die Verbindungstechnik erfolgt.

Allgemein können verschiedene Verfahren eingesetzt werden, wie beispielsweise Clipsverbindungen, Verschweißen, Verkleben oder auch Verbindungen durch Presssitz. Eine derartige Verbindungstechnik ist beispielsweise dann möglich, wenn die äußere Lage der Sandwich-Struktur als ringartiges Band ausgebildet ist, welches die Behälterwandung geschlossen umgibt. Ein derartiges ringartiges Band kann beispielsweise elastisch aufgeweitet, über eine Behältergrundstruktur gestülpt und dann durch elastische Komprimierung auf die Behältergrundstruktur aufgeschrumpft werden.

Entsprechend wird der Begriff der Formstabilität in dieser Anmeldung so verstanden, dass ungewünschte bleibende Formänderungen ausgeschlossen sind.

Vorzugsweise werden die Lagen mit Schmelz- oder Reaktionskleber bzw. Heißkleber miteinander verklebt, wobei insbesondere die zweite oder weitere Lagen durch Co-Extrusion bereits mit der Klebeschicht hergestellt werden können.

Die Aufschmelzung des Heiß- oder Schmelzklebers kann beispielsweise vorteilhaft durch Infrarotbestrahlung der Klebeschicht erfolgen, so dass die Hitzeeinwirkung auf das gesamte Element insgesamt sehr niedrig gehalten werden kann.

Die Lagen können lösbar oder unlösbar miteinander verbunden sein, wobei bei einer lösbaren Verbindung, insbesondere über Clipsverbindungen oder eine Schmelzklebeschicht, die Möglichkeit besteht, beispielsweise die äußere Lage nach einer Beschädigung auszutauschen, ohne dass der gesamte Behälter weggeworfen werden muss. Auf diese Weise können auch einfache Gestaltungsänderungen vorgenommen werden, wenn beispielsweise das Label geändert werden soll.

Durch das erfindungsgemäße Vorgehen können insbesondere großflächige Dekorflächen an den Behälterwänden gebildet werden, die vor allem durch die separate Herstellung der einzelnen Lagen und insbesondere der äußeren Lage in jeglicher Art und Weise gestaltet werden können. Insbesondere ist es möglich, für die verschiedenen Lagen unterschiedliche Werkstoffe, Farben, Festigkeits- und Elastizitäts- sowie Dichtewerte zu realisieren oder die Eigenschaften in bestimmter Weise zu beeinflussen, z. B. durch bestimmte Behandlungen.

So wird nach bevorzugten Ausführungsbeispielen die äußere Lage bedruckt, mit Glanzeffekten, Metalliceffekten und dgl. versehen, um als Dekorfläche ausgebildet zu werden oder es ist möglich die äußere Lage besonders kratzfest auszugestalten. Dies kann beispielsweise durch eine Plasmabehandlung erreicht werden, die zu einer Verdichtung der Oberflächenbereiche führt. Die Plasmabehandlung kann in vorteilhafter Weise auch an Luft durchgeführt werden und erfordert kein Vakuum. Neben einer Plasmabehandlung ist auch eine Behandlung der Lagen durch Beflammen denkbar.

Durch die erfindungsgemäße Ausgestaltung des Behälters kann die äußere Lage auch dreidimensional ausgebildet werden, wobei die 3-D-Struktur durch Tiefziehen oder Prägen erzeugt werden kann.

Die äußere Lage weist vorzugsweise eine Dicke von mehr als 0,3 mm, insbesondere 0,4-0,5 mm und vorzugsweise von ca. 1mm auf, wobei die Lagen vorzugsweise aus Kunststoff, insbesondere Polyethylen und/oder Polypropylen gebildet sind. Bevorzugt weisen äußere und innere Lage dieselbe Dicke auf.

In die verschiedenen Lagen, insbesondere die äußere Lage können auch verschiedene Zusatzelemente, wie z. B. Transponder oder dgl. eingebettet werden.

Weitere Vorteile, Kennzeichen und Merkmale der vorliegenden Erfindung werden bei der nachfolgenden detaillierten Beschreibung eines Ausführungsbeispiels deutlich. Die Fig. zeigen hierbei in rein schematischer Weise in
- Fig. 1: eine perspektivische Ansicht eines erfindungsgemäßen Behälters;
- Fig. 2: eine perspektivische Explosionsdarstellung des Behälters aus Fig. 1;
- Fig. 3: eine Schnittansicht eines Behälterelements aus Fig. 2; und in
- Fig. 4: eine perspektivische Darstellung eines Behälters nach dem Stand der Technik.

In Fig. 1 ist eine perspektivische Darstellung eines erfindungsgemäßen Behälters 1 mit einem Boden 2 und vier Seitenwänden 3 gezeigt. Die Seitenwände weisen einen oberen Rahmenabschnitt 4 und einen unteren Rahmenabschnitt 5 sowie ein Mittelteil mit einer Sandwich-Struktur auf, wobei in Fig. 1 die äußere Lage 6 zu sehen ist, die gemäß einer bevorzugten Ausgestaltung als Dekorfläche ausgestaltet ist.

Die Fig. 2 zeigt den erfindungsgemäßen Behälter 1 in einer perspektivischen Explosionsdarstellung wobei die äußere Lage 6 abgehoben von der inneren Seitenwandlage 7 gezeigt ist.

Die Fig. 3 zeigt die äußere Lage 6 und deren Aufbau in einer Schnittansicht.

Wie in Fig. 3 gut zu erkennen ist, ist die äußere Lage 6 dreischichtig aufgebaut und zwar aus einer Trägerschicht 9, einer äußeren Dekorschicht 10 und einer inneren Kontaktschicht 8, die bei dem gezeigten Ausführungsbeispiel als Klebeschicht ausgebildet ist.

Die Platte 6, die als äußere Lage, wie gut in Fig. 2 zu sehen ist, mit der inneren Seitenwandlage 7 verbunden wird, wird nach dem bevorzugten Ausführungsbeispielen über die Klebeschicht 8 auf die innere Seitewandlage 7 geklebt. Als Klebemittel kommen vorzugsweise Reaktionskleber oder Schmelz- bzw. Heißkleber zum Einsatz, wobei die Schmelzklebung wiederum bevorzugt ist.

Bei der Schmelzverklebung wird die äußere Lagenplatte 6 an der Seite, an der der Schmelzkleber in Form der Klebeschicht 8 aufgebracht ist, beispielsweise durch Infrarotbestrahlung kurz erhitzt, so dass der Kleber aufschmilzt und die Platte 6 wird in diesem Zustand auf den Behälter 1 im Bereich der inneren Seitenwandlage 7 gedrückt, um dort die Sandwich-Struktur zu bilden. Alternativ kann die Klebeschicht auch auf den Behälter 1 im Bereich der inneren Seitenwandlage oder als weitere Alternative sowohl auf dem Behälter 1 als auch auf die äußere Lagenplatte aufgebracht werden.

Aufgrund dieser Herstellungsweise kann die äußere Lagenplatte 6 separat von der Behältergrundstruktur beispielsweise durch Extrusion, insbesondere Co-Extrusion gebildet werden und in beliebiger Weise bearbeitet werden. Nach dem bevorzugten Ausführungsbeispiel ist die äußere Lage 6 als Dekorplatte ausgebildet, welche beispielsweise mittels Extrusion bzw. Co-Extrusion eine hohe Oberflächengüte aufweist und/oder eine ansprechende Dekorschicht 10 erhalten kann.

Darüber hinaus kann die äußere Lage 6 in Form der Platte bedruckt, geprägt, tiefgezogen oder in sonstiger Weise behandelt werden, um ein entsprechendes Aussehen oder eine bestimmte Form zu erzielen.

Um die Haftfestigkeit der Klebeschicht 8 zu erhöhen, kann beispielsweise die innere Seitenwandlage 7 vor dem Verbinden mit der Platte 6 vorbehandelt und insbesondere durch ein Plasma behandelt werden. Die Plasmabehandlung, die unter Atmosphärenbedingungen durchgeführt werden kann, verbessert die Haftfestigkeit deutlich.

Ferner ist auch eine Plasmabehandlung der äußeren Lage 6 beispielsweise auch an der Außenseite zur Verbesserung der Kratzfestigkeit denkbar.

Die Grundstruktur des Behälters 1, die in Fig. 2 gezeigt ist, wird in bekannter Weise durch Spritzgießen von Kunststoff hergestellt, wobei im Bereich der Sandwich-Struktur der Seitenwände 3 ein deutlich verringerter Seitenquerschnitt, also eine geringere Seitendicke vorgesehen wird, die als (innere) Seitenwandlage 7 bezeichnet wird. Sowohl die äußere Platte 6 als auch die innere Seitenwandlage 7 sind so dimensioniert, dass sie während des Herstellungsprozesses eine ausreichende Stabilität aufweisen, um formstabil zu bleiben, insbesondere auch bei der Wärmebehandlung während des Aufschmelzens des Heißklebers oder dem anschließenden Abkühlprozess nach dem Verbinden. Auf diese Weise ist eine bestimmte Mindestdicke der Lagen, also der separat hergestellten äußeren Lage und der durch Spritzgießen mit dem Kastengrundrahmen hergestellten Innenwandlage durch den Herstellungsprozess und seine Verarbeitungsschritte vorgegeben. Andererseits wird die maximal erforderliche Dicke durch die Stabilitätsanforderungen an den Behälter, beispielsweise bei Stapelbehältern durch die Stapelbarkeit, vorgegeben, die die Sandwich-Struktur mit allen Lagen, also im bevorzugten Ausführungsbeispiel mit beiden Lagen aus Innenwandlage und äußerer Lage, erfüllen muss.

Durch den erfindungsgemäßen Aufbau, wie er in den Fig. 1 bis 3 beschrieben ist, kann in zuverlässiger Weise vermieden werden, dass wie bei bekannten Behältern 11, von denen einer in Fig. 4 gezeigt ist, bei Vorsehen von Stützstreben o. dgl. an großflächigen Wandbereichen Einfallstellen 14 durch das unterschiedliche Abkühlverhalten an diesen Stoßstellen entstehen. Wie in der teilweisen Schnittansicht der Fig. 4 zu sehen ist, bilden sich an Seitenwänden 12 an den Stoßstellen der Verstärkungsstreben 13 linienhafte Einfallstellen 14, die durch das unterschiedliche Abkühlverhalten an den Verbindungsstellen der Seitenwand 12 mit den Verstärkungsstreben 13 im Vergleich zu den übrigen Seitenwandbereichen entstehen.

Durch das erfindungsgemäße, nachfolgende Anbringen einer äußeren Lagenplatte 6, wie in den Fig. 1 bis 3 gezeigt, kann diese Problematik überwunden werden, da durch die ausreichende Stabilität der äußeren Lage 6 eine Nachbildung der Einfallstellen nach dem Verbinden ausgeschlossen ist.

Darüber hinaus bietet ein derartiges Vorgehen weitere erhebliche Vorteile, da z. B. unterschiedliche Materialien beispielsweise hinsichtlich der Farbe, der Zusammensetzung und anderer Eigenschaften verwendet werden können. Insbesondere können hochwertige Dekorflächen geschaffen werden, die separat von dem Behältergrundrahmen aufwändigen Bearbeitungsprozessen zugeführt werden können, die entweder an dem kompletten Behälter nicht durchführbar wären oder zur erheblichen Kosten führen würden, beispielsweise bei entsprechend diffizielen Bearbeitungsschritten mit hohen Ausfallraten. Zudem sind bestimmte Eigenschaften, wie hochwertige Oberflächen durch Extrusion nur bei separaten Dekorflächen bzw. Platten denkbar.

Ferner besteht die Möglichkeit die Sandwich-Struktur auch so zu gestalten, dass die Lagen wieder voneinander getrennt werden können, um so reparierbare bzw. austauschbare Oberflächen bzw. Dekorflächen zu schaffen.

## Patentansprüche

1. Behälter aus Kunststoff mit einem Boden (2) und diesen umgebende Seitenwände (3), wobei diese Seitenwände (3) einen oberen (4) und einen unteren (5) Rahmenabschnitt aufweisen, sowie dazwischen ein Mittelteil welches als zwei- oder mehrlagige Sandwichstruktur ausgebildet ist, deren einzelne Lagen (6, 7) in der Dicke so dimensioniert sind, dass jede Lage für sich unter den Herstellungsbedingunsen während und nach dem Verbinden der Lagen formstabil ist, wobei die Seitenwände (3) mit einer ersten Seitenwandlage (7) durch Spritzguss hergestellt sind und wobei eine erforderliche mechanische Stabilität der Seitenwände durch die Sandwichstruktur bereit gestellt wird,
**dadurch gekennzeichnet, dass**
die erste Seitenwandlage (7) des Mittelteils gegenüber dem oberen (4) und unteren (5) vorstehenden Rahmenabschnitt zurückgesetzt ist, wobei sie eine geringere Dicke als der Rahmenabschnitt aufweist, und dass die zweite Lage (6) zwischen dem oberen (4) und unteren (5) vorstehenden Rahmenabschnitt eingesetzt und mit der zurückgesetzten Seitenwandlage (7) verbunden ist, so dass die erste Seitenwandlage (7) und die zweite Lage (6) flächig übereinander liegen und die Sandwichstruktur lediglich im Bereich des Mittelteils ausgebildet ist.

2. Behälter nach Anspruch 1,
**dadurch gekennzeichnet, dass**
die Lagen (6, 7) form-, kraft- und/oder stoffschlüssig miteinander verbunden sind.

3. Behälter nach Anspruch 1 oder 2,
**dadurch gekennzeichnet, dass**
die Lagen (6, 7) miteinander verklebt, insbesondere mit Schmelz- oder Reaktionskleber miteinander verklebt, verschweißt oder über Clipsverbindungen miteinander verbunden sind oder der Kleber nach dem Erstarren die Lagen (6, 7) formschlüssig miteinander verbindet, insbesondere durch die Ausbildung von Hinterschneidungen.

4. Behälter nach einem der vorhergehenden Ansprüche,
**dadurch gekennzeichnet, dass**
die Lagen (6, 7) lösbar oder unlösbar miteinander verbunden sind.

5. Behälter nach einem der vorhergehenden Ansprüche,
**dadurch gekennzeichnet, dass**
die Lagen (6, 7) aus identischem Material gebildet sind oder unterschiedliche Eigenschaften insbesondere hinsichtlich Werkstoff, Farbe, Dichte, Festigkeit, Elastizität und dergleichen aufweisen.

6. Behälter nach einem der vorhergehenden Ansprüche,
**dadurch gekennzeichnet, dass**
die äußere Lage (6) als Dekorfläche ausgebildet ist.

7. Behälter nach einem der vorhergehenden Ansprüche,
**dadurch gekennzeichnet, dass**
die äußere Lage (6) einen Kratzschutz aufweist.

8. Behälter nach einem der vorhergehenden Ansprüche,
**dadurch gekennzeichnet, dass**
die äußere Lage (6) an der Außenoberfläche plasmabehandelt ist.

9. Behälter nach einem der vorhergehenden Ansprüche,
**dadurch gekennzeichnet, dass**
die äußere Lage (6) als ebene Platte oder als dreidimensionale Struktur ausgebildet ist.

10. Behälter nach einem der vorhergehenden Ansprüche,
**dadurch gekennzeichnet, dass**
die Lagen (6, 7) unabhängig voneinander hergestellt sind, wobei insbesondere die äußere Lage (6) selbst mehrschichtig aufgebaut ist.

11. Behälter nach einem der vorhergehenden Ansprüche,
**dadurch gekennzeichnet, dass**
die äußere Lage (6) eine Dicke von mehr als 0,3 mm, insbesondere 0,4-0,5 mm, vorzugsweise 1mm aufweist.

12. Behälter nach einem der vorhergehenden Ansprüche,
**dadurch gekennzeichnet, dass**
eine Lage, insbesondere die äußere Lage (6) durch Extrusion, Tiefziehen und/oder Prägen hergestellt ist.

13. Behälter nach einem der vorhergehenden Ansprüche,
**dadurch gekennzeichnet, dass**
er ein Flaschenkasten ist.

14. Behälter nach einem der vorhergehenden Ansprüche,
**dadurch gekennzeichnet, dass**
die äußere Lage als umlaufendes ringartiges Band aufgeschrumpft ist.

15. Behälter nach einem der vorhergehenden Ansprüche,
**dadurch gekennzeichnet, dass**
die Lagen aus PE und/oder PP sind.

16. Verfahren zur Herstellung eines Behälters aus Kunststoff mit einem Boden (2) und diesen umgebende Seitenwände (3), insbesondere eines Behälters nach einem der vorhergehenden Ansprüche, wobei diese Seitenwände (3) einen oberen (4) und einen unteren (5) Rahmenabschnitt aufweisen, sowie dazwischen ein Mittelteil welches als zwei- oder mehrlagige Sandwichstruktur ausgebildet ist, wobei die Seitenwände (3) mit einer ersten Seitenwandlage (7) durch Spritzguss hergestellt werden, und unabhängig davon mindestens eine zweite Lage (6) hergestellt wird, die mit der ersten Seitenwandlage (7) des Behälters verbunden wird,
**dadurch gekennzeichnet, dass**
die erste Seitenwandlage (7) des Mittelteils gegenüber dem oberen (4) und unteren (5) vorstehenden Rahmenabschnitt zurückgesetzt ist, wobei sie eine geringere Dicke als der Rahmenabschnitt aufweist, und dass die zweite Lage (6) zwischen dem oberen (4) und unteren (5) vorstehenden Rahmenabschnitt eingesetzt und mit zurückgesetzten Seitenwandlage (7) verbunden wird, so dass die erste Seitenwandlage (7) und die zweite Lage (6) flächig übereinander liegen und die Sandwichstruktur lediglich im Bereich des Mittelteils ausgebildet wird.

17. Verfahren nach Anspruch 16,
**dadurch gekennzeichnet, dass**
die zweite Lage (6) oder weitere Lagen durch Extrusion hergestellt werden, insbesondere durch Co-Extrusion verschiedener Materialien, insbesondere mit einer Klebeschicht.

18. Verfahren nach Anspruch 16 oder 17,
**dadurch gekennzeichnet, dass** die erste Lage (7) und/oder die zweite Lage (6)
vor dem Verbinden vorbehandelt, insbesondere mit Plasma behandelt wird.

19. Verfahren nach einem der vorhergehenden Ansprüche 16 bis 18,
**dadurch gekennzeichnet, dass** die erste Lage (7) und/oder die zweite Lage (6) vor dem Verbinden wärmebehandelt, insbesondere mit Infrarotstrahlung erhitzt wird.

20. Verfahren nach einem der vorhergehenden Ansprüche 16 bis 19,
**dadurch gekennzeichnet, dass**
die äußere Lage (6) vor dem Verbinden bedruckt, ausgestanzt, geprägt und/oder tiefgezogen und/oder mit Zusatzelementen versehen wird.

21. Verfahren nach einem der vorhergehenden Ansprüche 16 bis 20,
**dadurch gekennzeichnet, dass**
die äußere Lage (6) in Form eines umlaufenden, ringartigen Bandes hergestellt wird, vorzugsweise elastisch aufgeweitet, über den Behälter mit der ersten Seitenwandlage gestülpt und aufgeschrumpft wird.

22. Verfahren nach Anspruch 21,
**dadurch gekennzeichnet, dass**
das Band thermisch aufgeschrumpft wird.

## Claims

1. A plastic container with a base (2) and sidewalls (3) surrounding the base, wherein the sidewalls (3) comprise an upper frame section (4) and a lower frame section (5) as well as a center component in between, which is configured as a two- or three-layer sandwich structure, whose particular layers (6, 7) are sized with respect to their thickness, so that each layer by itself is form stable under manufacturing conditions during or after the connection of the layers, wherein the sidewalls (3) with a first sidewall layer (7) are produced through injection molding, and wherein a required mechanical stability of the sidewalls is provided through the sandwich structure, wherein the first sidewall layer (7) of the center component is recessed with respect to the upper frame section (4) and the lower protruding frame section (5), wherein the first sidewall layer comprises a lower thickness than the frame section, and the second layer (6) is inserted and connected with the recessed sidewall layer (7) between the upper frame section (4) and the lower protruding frame section (5), so that the first sidewall layer (7) and the second layer (6) lie flat on top of one another, and the sandwich structure is only configured in the portion of the center component.

2. A container according to claim 1, wherein the layers (6, 7) are connected with one another through form locking, friction locking and/or bonding.

3. A container according to claim 1 or 2, wherein the layers (6, 7) are glued together, in particular glued together with hot melt adhesive or reactive adhesive, welded or connected with one another through clip connections, or the adhesive connects the layers (6/7) form locked after hardening, in particular by forming undercuts.

4. A container according to one of the preceding claims, wherein the layers (6, 7) are connected with one another, so that they are disengageable or not disengageable.

5. A container according to one of the preceding claims, wherein the layers (6, 7) are made from the same material or have different characteristics, in particular with respect to material, color, density, strength, elasticity and similar.

6. A container according to one of the preceding claims, wherein the outer layer (6) is configured as a decorative surface.

7. A container according to one of the preceding claims, wherein the outer layer (6) comprises scratch protection.

8. A container according to one of the preceding claims, wherein the outer surface of the outer layer (6) is plasma treated.

9. A container according to one of the preceding claims, wherein the outer layer (6) is configured as a flat panel or a three-dimensional structure.

10. A container according to one of the preceding claims, wherein the layers (6, 7) are produced independently from one another, wherein in particular the outer layer itself is configured with multiple layers.

11. A container according to one of the preceding claims, wherein the outer layer (6) has a thickness of more than 0.3 mm, in particular 0.4 - 0.5 mm, preferably 1 mm.

12. A container according to one of the preceding claims, wherein one layer, in particular the outer layer (6) is produced through extrusion, deep drawing and/ or embossing.

13. A container according to one of the preceding claims, **characterized in that** it is a bottle crate.

14. A container according to one of the preceding claims, wherein the outer layer is shrunk onto the container as a circumferential annular band.

15. A container according to one of the preceding claims, wherein the layers are made of PE and/ or PP.

16. A method for producing a plastic container with a base (2) and sidewalls (3) surrounding the base, in particular a container according to one of the preceding claims, wherein the sidewalls (3) comprise an upper frame section (4) and a lower frame section (5) as well as a center component in between, which is configured as a two- or three-layer sandwich structure, wherein the side walls (3) with a first side wall layer (7) are produced through injection molding and at least one second layer (6) is produced independently there from which is connected with the first side wall layer (7) of the container, wherein the first sidewall layer (7) of the center component is recessed with respect to the upper frame section (4) and the lower protruding frame section (5), wherein the first sidewall layer comprises a lower thickness than the frame section, and the second layer (6) is inserted and connected with the recessed sidewall layer (7) between the upper frame section (4) and the lower protruding frame section (5), so that the first sidewall layer (7) and the second layer (6) lie flat on top of one another, and the sandwich structure is only configured in the portion of the center component.

17. A method according to claim 16, wherein the second layer (6) or additional layers are produced through extrusion, in particular through co-extrusion of different materials, in particular with an adhesive layer.

18. A method according to claim 16 or 17, wherein the first layer (7) and/or the second layer (6) is pretreated before the connecting process, in particular treated with plasma.

19. A method according to one of the preceding claims 16 through 18, wherein the first layer (7) and/or the second layer (6) is heat treated before the connecting process, in particular heated with infrared radiation.

20. A method according to one of the preceding claims 16 through 19, wherein the outer layer (6) is imprinted, punched out, embossed and/or deep drawn and/or provided with additional elements before the connecting process.

21. A method according to one of the preceding claims 16 through 20, wherein the outer layer (6) is produced as a circumferential annular band, preferably elastically expanded, slid over the container with the first side wall layer and shrunk on.

22. A process according to claim 21, wherein the band is shrunk on thermally.

## Revendications

1. Conteneur de matière plastique comprenant un fond (2) et des parois latérales (3) entourant celui-ci, dans lequel ces parois latérales (3) présentent une section de cadre supérieure (4) et une section de cadre inférieure (5), ainsi qu'une section centrale située entre les deux, réalisée sous forme de structure en sandwich à deux couches ou plus, dont l'épaisseur des couches individuelles (6, 7) est dimensionnée de telle sorte que chaque couche, dans les conditions de fabrication et après l'assemblage des couches, présente une certaine stabilité de forme, dans lequel les parois latérales (3) y compris une première couche de paroi latérale (7) sont fabriquées par moulage par injection et dans lequel une stabilité mécanique nécessaire des parois latérales est fournie par la structure en sandwich,
**caractérisé en ce que**
la première couche de paroi latérale (7) de la section centrale est en retrait par rapport aux sections de cadre supérieure (4) et inférieure (5) en saillie, présente une épaisseur inférieure à celle de la section de cadre, et **en ce que** la deuxième couche (6) est insérée entre la section de cadre supérieure (4) et inférieure (5) en saillie et reliée avec la couche de paroi latérale en retrait (7), de sorte que la première couche de paroi latérale (7) et la deuxième couche de paroi latérale (6) se chevauchent avec leurs surfaces et la structure en sandwich n'est formée qu'au niveau de la section centrale.

2. Conteneur selon la revendication 1,
**caractérisé en ce que**
les couches (6, 7) sont reliées par emboîtement, par enfoncement forcé et/ou par assemblage chimique.

3. Conteneur selon la revendication 1 ou 2,
**caractérisé en ce que**
les couches (6, 7) sont collées les unes aux autres, en particulier au moyen d'une colle fusible ou d'une colle à deux composants, sont soudées ou reliées les unes aux autres à l'aide de clips ou les couches (6, 7) sont reliées par emboîtement une fois la colle durcie, en particulier grâce à la formation de contre-dépouilles.

4. Conteneur selon l'une quelconque des revendications précédentes,
**caractérisé en ce que**
les couches (6, 7) sont reliées les unes aux autres de manière amovible ou inamovible.

5. Conteneur selon l'une quelconque des revendications précédentes,
**caractérisé en ce que**
les couches (6, 7) sont fabriquées à partir d'une matière identique ou qu'elles présentent différentes propriétés en particulier quant au matériau, à la couleur, à la densité, à la résistance, à l'élasticité et analogues.

6. Conteneur selon l'une quelconque des revendications précédentes,
**caractérisé en ce que**
la couche externe (6) est réalisée en tant que face décorative.

7. Conteneur selon l'une quelconque des revendications précédentes,
**caractérisé en ce que**
la couche externe (6) présente une protection contre les rayures.

8. Conteneur selon l'une quelconque des revendications précédentes,
**caractérisé en ce que**
la couche externe (6) est traitée au plasma au niveau de la surface externe.

9. Conteneur selon l'une quelconque des revendications précédentes,
**caractérisé en ce que**
la couche externe (6) est réalisée en tant que panneau plan ou en tant que structure tridimensionnelle.

10. Conteneur selon l'une quelconque des revendications précédentes,
**caractérisé en ce que**
les couches (6, 7) sont fabriquées indépendamment l'une de l'autre, en particulier la couche externe (6) présentant elle-même une structure multicouche.

11. Conteneur selon l'une quelconque des revendications précédentes,
**caractérisé en ce que**
la couche externe (6) présente une épaisseur supérieure à 0,3 mm, en particulier de 0,4 à 0,5 mm, de préférence de 1 mm.

12. Conteneur selon l'une quelconque des revendications précédentes,
**caractérisé en ce que**
une couche, en particulier la couche externe (6), est obtenue par extrusion, par emboutissage et/ou par estampage.

13. Conteneur selon l'une quelconque des revendications précédentes,
**caractérisé en ce que**
le conteneur est une caisse à bouteilles.

14. Conteneur selon l'une quelconque des revendications précédentes,
**caractérisé en ce que**
la couche externe est obtenue par thermorétraction d'une bande périphérique annulaire.

15. Conteneur selon l'une quelconque des revendications précédentes,
**caractérisé en ce que**
les couches sont faites de PE et/ou de PP.

16. Procédé de fabrication d'un conteneur de matière plastique comprenant un fond (2) et des parois latérales (3) entourant celui-ci, en particulier d'un conteneur selon l'une quelconque des revendications précédentes, dans lequel ces parois latérales (3) présentent une section de cadre supérieure (4) et une section de cadre inférieure (5), ainsi qu'une section centrale située entre les deux réalisée sous forme de structure en sandwich à deux couches ou plus, dans lequel les parois latérales (3) y compris une première couche de paroi latérale (7) sont fabriquées par moulage par injection, et au moins une deuxième couche (6) est fabriquée indépendamment, laquelle couche est reliée à la première couche de paroi latérale (7) du conteneur,
**caractérisé en ce que**
la première couche de paroi latérale (7) de la section centrale est en retrait par rapport aux sections de cadre supérieure (4) et inférieure (5) en saillie, présente une épaisseur inférieure à celle de la section de cadre, et **en ce que** la deuxième couche (6) est insérée entre la section de cadre supérieure (4) et inférieure (5) en saillie et reliée avec la couche de paroi latérale en retrait (7), de sorte que la première couche de paroi latérale (7) et la deuxième couche de paroi latérale (6) se chevauchent avec leurs surfaces et la structure en sandwich n'est formée qu'au niveau de la section centrale.

17. Procédé selon la revendication 16,
**caractérisé en ce que**
la deuxième couche (6) ou d'autres couches sont fabriquées par extrusion, en particulier par co-extrusion de différentes matières, en particulier avec une couche adhésive.

18. Procédé selon la revendication 16 ou 17,
**caractérisé en ce que**
avant l'assemblage, la première couche (7) et/ou la deuxième couche (6) sont soumises à un traitement préalable, en particulier à un traitement au plasma.

19. Procédé selon l'une quelconque des revendications précédentes 16 à 18,
**caractérisé en ce que**
avant l'assemblage, la première couche (7) et/ou la deuxième couche (6) sont soumises à un traitement thermique, en particulier chauffées par un rayonnement infrarouge.

20. Procédé selon l'une quelconque des revendications précédentes 16 à 19,
**caractérisé en ce que**
avant l'assemblage, la couche externe (6) est imprimée, découpée à la matrice, estampée et/ou emboutie et/ou pourvue d'éléments supplémentaires.

21. Procédé selon l'une quelconque des revendications précédentes 16 à 20,
**caractérisé en ce que**
la couche externe (6) est réalisée sous la forme d'une bande périphérique annulaire, étirée de préférence de manière élastique, placée par-dessus le conteneur comprenant la première couche de paroi latérale puis rétractée.

22. Procédé selon la revendication 21,
**caractérisé en ce que**
la bande est rétractée par thermorétraction.
